# FASCICULE DE BREVET EUROPEEN

(11) **EP 1 029 962 B1**
(45) Date de publication et mention de la délivrance du brevet: **17.08.2005**
(21) Numéro de dépôt: 00400424.8
(22) Date de dépôt: 15.02.2000
(51) Int. Cl.: D06F 35/00, D06F 39/00, A47L 15/00, A47L 15/46

(54) **Procédé d'optimisation du cycle de fonctionnement d'un lave-vaisselle et lave-vaisselle utilisant ce procédé**
Verfahren zur Optimierung des Arbeitszyklus einer Spülmaschine und eine dieses Verfahren gebrauchende Spülmaschine
Method for optimizing the working cycle of a dishwasher and a dishwasher using the method

(30) Priorité: 16.02.1999 FR 9901860
(43) Date de publication de la demande: 23.08.2000
(73) Titulaire: Brandt Industries, 92500 Rueil Malmaison (FR)
(72) Inventeur: Gailledrat, Benoît, THOMSON-CSF Propriété Intell., 94117 Arcueil Cedex (FR)
(74) Mandataire: Santarelli

(56) Documents cités:
- EP-A- 0 686 721
- EP-A- 0 837 173
- US-A- 5 720 064
- US-A- 5 768 729

## Description

La présente invention concerne un lave-vaisselle équipé d'un procédé de contrôle du bain de lavage de manière à optimiser le cycle de rinçage.

De manière générale, il peut arriver qu'au cours d'un cycle de fonctionnement de ce type d'appareil, la qualité de lavage se dégrade occasionnellement et aléatoirement sans que l'utilisateur ne puisse leur attribuer une cause. C'est notamment le cas si une trop grande quantité de mousse due au produit de lavage se développe pendant le cycle de lavage. Ceci peut se produire en cas de surdosage de lessive ou si une combinaison inopportune de certaines lessives avec un certain type de résidu alimentaire se forme ; il peut s'agir par exemple de certaines lessives avec une quantité importante de jaune d'oeuf.

Les procédés actuels de programmation du cycle de lavage et de rinçage (voir p. ex. DE-A-196 38 514) sont basés sur la mesure d'un degré de salissure. Cette mesure peut être effectuée par turbidimétrie de l'eau en utilisant des moyens optiques, mais pour résoudre le problème précité ce type de mesure n'est pas adapté car la mousse qui se forme et qui a alors du mal à être évacuée lors de la vidange emprisonne une quantité de salissures difficile à détecter par turbidimétrie.

C'est pourquoi l'invention ne cherche pas à mesurer la turbidité de l'eau au lavage et encore moins au rinçage suivant mais propose de mesurer la quantité résiduelle d'eau en fin de lavage, qui au delà d'un certain seuil constitue l'indicateur indubitable que le facteur de dilution (lessive + microdéchets) n'est pas suffisant, pour obtenir un produit à laver irréprochable. Dans ce cas, le rinçage est automatiquement augmenté d'un voir plusieurs rinçages.

L'intérêt d'adapter le nombre de rinçages en fonction d'un paramètre de vidange plus ou moins complète en fin de cycle de lavage permet de plus d'éviter la saturation des filtres usuels de ce type d'appareil électroménager.

Plus précisément l'invention a pour objet un procédé d'optimisation du cycle de fonctionnement d'un lave-vaisselle tel que décrit dans la revendication 1.

Selon une variante de l'invention, la mesure de la quantité d'eau restante en fond de cuve est une mesure directe effectuée par hauteur manométrique directe par exemple par un manomètre analogique (piézo-électrique ou autre).

Selon une autre variante, l'étape de mesure de la quantité d'eau restante peut être effectuée de manière différentielle par mesure du volume d'eau à apporter en début de cycle de rinçage pour atteindre un volume dans le fond de cuve, prédéterminé standard.

La mesure peut porter sur le temps d'alimentation en eau ou être effectuée à l'aide d'un débitmètre pour mesurer le volume complémentaire d'eau à apporter pour atteindre un niveau standard.

L'invention a aussi pour objet un lave-vaisselle mettant en oeuvre le procédé de l'invention.

Cet appareil comprend une cuve remplie en liquide à partir d'une prise d'arrivée d'eau comprenant une électrovanne et des moyens pour fermer l'électrovanne lorsque la quantité d'eau nécessaire au fonctionnement du cycle de lavage ou du cycle de rinçage est égale à une quantité d'eau prédéterminée et un programmateur de cycle de lavage et de cycle de rinçage caractérisé en ce qu'il comprend des moyens pour mesurer la quantité d'eau restante dans la cuve après une opération de vidange en fin de cycle de lavage et des moyens pour commander le programmateur de manière à programmer au moins un rinçage supplémentaire dans le cycle de rinçage lorsque ladite quantité d'eau restante est supérieure à une valeur de seuil.

Pour cela, on peut utiliser tout moyen de mesure précise de niveau d'eau, pouvant comprendre un manomètre, ou bien encore un flotteur.

Les moyens pour fermer l'électrovanne peuvent être de type pressostat.

L'invention sera mieux comprise et d'autres avantages apparaîtront à la lecture de la description qui va suivre donnée à titre non limitatif et grâce aux figures annexées parmi lesquelles :
- la Figure 1 représente une vue schématique et partielle d'un lave-vaisselle ;
- la Figure 2 illustre les principales étapes d'un exemple de procédé selon l'invention.

De manière générale un lave-vaisselle 1, schématisé en Figure 1, comprend une carrosserie 2, une cuve 3 dans laquelle sont montés des paniers à vaisselle 4, 5, des moulinets d'arrosage 6, 7 et un dispositif de régulation de niveau d'eau 10. Ce dispositif de régulation du niveau d'eau 10 peut être, de manière connue, constitué d'un pressostat à air dont la chambre, délimitée par une membrane souple, est reliée à la chambre de compression, en cloche, disposée dans la cuve de l'appareil électroménager. La membrane du pressostat qui se déplace sous l'effet des variations de pression relative à l'atmosphère agit sur un contacteur électrique qui donne le signal de niveau atteint, à l'automatisme. Ce niveau atteint n'est d'ailleurs pas choisi nécessairement pour correspondre à un volume d'eau disponible en fond de cuve suffisant pour faire fonctionner l'appareil de façon normale (ou nominale). Une variante de l'invention, dans ce cas peut être : à condition que la détection du niveau d'eau soit suffisamment fine pour contrôler un volume d'eau précis, compatible avec les seuils de fonctionnement du présent procédé, on peut faire coïncider le niveau atteint avec le volume d'eau en fond de cuve juste nécessaire, et suffisant, à un bon fonctionnement de l'appareil. Le dispositif de régulation du niveau d'eau 10 permet ainsi d'obtenir un niveau bien déterminé, nécessaire pour des raisons de sécurité et d'économie d'eau.

Le lave-vaisselle comporte par ailleurs une pompe de vidange permettant de renouveler le liquide au fond de la cuve. La partie inférieure de la cuve comporte une pompe de recyclage munie d'une canalisation de guidage d'eau refoulée vers le moulinet d'arrosage inférieur et une pompe de vidange reliée à une conduite d'évacuation. Des filtres et microfiltres permettent de recycler de l'eau propre pour alimenter en circuit fermé les moulinets de manière à économiser le volume d'eau introduit depuis l'extérieur.

De manière générale les cycles de lavages (eau + lessive) et les cycles de rinçage (eau seule) sont séquencés en bains par des opérations de vidange durant lesquelles seule la pompe de vidange est actionnée.

La Figure 2 schématise les principales étapes d'un exemple de procédé selon l'invention.

La première étape concerne un cycle standard de lavage C_{I}.

La seconde étape correspond à une opération de vidange V de la cuve.

La troisième étape correspond à la première phase du cycle de rinçage C_{R}, soit à la première opération de remplissage de la cuve en eau propre de rinçage R₁. Lors de cette opération, on mesure en parallèle la quantité d'eau nécessaire Qₙ pour atteindre la quantité d'eau standard Q_{R} à apporter dans la cuve pour atteindre un niveau standard N_{R} prédéterminé. La quantité Qᵢ = Q_{R} - Qₙ correspond à la quantité d'eau restante dans la cuve après vidange. Si Qᵢ est supérieure à une valeur seuil Qₛ₁, alors le cycle de rinçage est automatiquement programmé pour un rinçage supplémentaire Rᵢ₁.

De manière classique le cycle de rinçage est suivi par un cycle de séchage Cₛ après une nouvelle vidange V. Dans le cas où la quantité Qᵢ est inférieure à la valeur seuil Qₛ₁, alors le cycle de rinçage est un cycle standard. Le cycle de rinçage standard peut être limité soit à un seul rinçage R₁ comme illustré en Figure 2, soit à deux phases de rinçage R₁ et R₂. Dans ce dernier cas, le rinçage R₂ sera un bain chaud.

De même si Qᵢ est supérieure à une quantité seuil Qₛ₂ plus élevée que Qₛ₁, un second rinçage supplémentaire Rᵢ₂ peut être programmé.

Dans le cadre de l'invention, le lave-vaisselle est équipé d'un capteur de manière à mesurer précisément le volume d'eau à ajouter au premier bain de rinçage après avoir vidangé le dernier bain de lavage. Typiquement, les volumes d'eau correspondant au niveau N_{R} préétabli peuvent pour un lave-vaisselle s'échelonner de 1 à 6 litres, le seuil Q_{S1} peut être fixé à un ordre de grandeur de 0,5 litre et la précision cumulée des deux moyens de mesure doit être meilleure que la moitié de la valeur du seuil, soit par exemple ± 0,15 litre pour chaque.

L'information fournie par le capteur renseigne directement le programmateur qui sélectionne alors automatiquement le nombre optimal de rinçages. Le capteur peut être un petit débimètre déposé sur la ligne d'alimentation en eau de l'appareil ménager.

La mesure du volume d'eau à ajouter lors du premier rinçage pour compléter la quantité d'eau jusqu'à atteindre le niveau standard du premier bain de rinçage peut être effectuée également grâce à un compteur qui renseigne sur le temps d'alimentation en eau, fait à débit régulé en arrivée d'eau. Si ce temps est inférieur à un seuil critique, prédéfini, l'automatisme de la machine déclenche dans le cours du cycle au moins un rinçage supplémentaire.

## Revendications

1. Procédé d'optimisation du cycle de fonctionnement d'un lave-vaisselle comportant une cuve (3) remplie en liquide à partir d'une prise d'arrivée d'eau, comprenant un cycle de lavage (C_{I}), suivi d'un cycle de rinçage (C_{R}) **caractérisé en ce qu'**il comprend les étapes suivantes :
- mesure de la quantité d'eau restante (Qᵢ) dans la cuve après une opération de vidange (V) en fin de cycle de lavages (C_{I}); et
- programmation d'au moins un rinçage supplémentaire (Rᵢ₁, Rᵢ₂) dans le cycle de rinçage (C_{R}) lorsque ladite quantité d'eau restante (Qᵢ) est supérieure à une valeur de seuil (Q_{S1}).

2. Procédé d'optimisation du cycle de fonctionnement d'un lave-vaisselle selon la revendication 1, **caractérisé en ce que** l'étape de mesure de la quantité d'eau restante (Qᵢ) est effectuée de manière différentielle par mesure du volume d'eau (Q_{N}) à apporter en début de cycle de rinçage (C_{R}) pour atteindre un volume prédéterminé standard (Q_{R}) en fond de cuve.

3. Procédé d'optimisation du cycle de fonctionnement d'un lave-vaisselle selon la revendication 2, **caractérisé en ce que** l'étape de mesure différentielle est effectuée en présence d'un pressostat (10) qui mesure une hauteur manométrique d'eau.

4. Lave-vaisselle (1) comprenant une cuve (3) remplie en liquide à partir d'une prise d'arrivée d'eau comprenant une électrovanne et des moyens pour fermer l'électrovanne lorsque la quantité d'eau nécessaire au fonctionnement du cycle de lavage (C_{I}) ou du cycle de rinçage (C_{R}) est égale à une quantité d'eau prédéterminée et un programmateur de cycle de lavage et de cycle de rinçage **caractérisé en ce qu'**il comprend des moyens pour mesurer la quantité d'eau restante (Qᵢ) dans la cuve après une opération de vidange (V) en fin de cycle de lavage (C_{I}) et des moyens pour commander le programmateur de manière à programmer au moins un rinçage supplémentaire (Rᵢ₁, Rᵢ₂) dans le cycle de rinçage (C_{R}) lorsque ladite quantité d'eau restante (Qᵢ) est supérieure à une valeur de seuil (Q_{S1}).

5. Lave-vaisselle selon la revendication 4, **caractérisé en ce que** les moyens pour fermer l'électrovanne comprennent un pressostat (10).

6. Lave-vaisselle selon l'une des revendications 4 ou 5, **caractérisé en ce que** les moyens pour mesurer la quantité d'eau restante (Qᵢ) dans la cuve après une opération de vidange (V) en fin de cycle de lavage comprennent des moyens de type manomètre analogique.

7. Lave-vaisselle selon l'une des revendications 4 ou 5, **caractérisé en ce que** les moyens pour mesurer la quantité d'eau restante (Qᵢ) dans la cuve après une opération de vidange (V) en fin de cycle de lavage comprennent des moyens pour mesurer le temps d'alimentation en eau de la cuve lors du premier bain du cycle de rinçage.

8. Lave-vaisselle selon l'une des revendications 4 ou 5, **caractérisé en ce que** les moyens pour mesurer la quantité d'eau restante (Qᵢ) dans la cuve après une opération de vidange (V) en fin de cycle de lavage comprennent un capteur débimétrique pour mesurer le volume complémentaire d'eau (Qₙ) à amener pour compléter le volume de fond de cuve à un niveau prédéterminé (N_{R}), lors du premier bain du cycle de rinçage.

## Patentansprüche

1. Verfahren zur Optimierung des Arbeitszyklus eines Geschirrsspülers, mit eine Wanne (3), die mit Flüssigkeit aus einem Wasseranschluss gefüllt wird, wobei das Verfahren einen Waschzyklus (C₁), gefolgt von einem Spülzyklus (C_{R}) aufweist, **dadurch gekennzeichnet, dass** es folgende Schritte enthält:
- Messen der verbleibenden Wassermenge (Qᵢ) in der Wanne nach einem Entleerungsvorgang (V) am Ende des Waschzyklus (C₁); und
- Programmieren von mindestens einem zusätzlichen Spülvorgang (Rᵢ₁, Rᵢ₂) innerhalb des Spülzyklus (C_{R}), wenn die verbleibende Wassermenge (Qᵢ) einen Schwellenwert (Q_{S1}) überschreitet.

2. Verfahren zur Optimierung des Arbeitszyklus eines Geschirrsspülers nach Anspruch 1, **dadurch gekennzeichnet, dass** der Schritt des Messens der verbleibenden Wassermenge (Qᵢ) differentiell durch Messen des Wasservolumens (Q_{N}) durchgeführt wird, das am Anfang des Spülzyklus (C_{R}) aufzubringen ist, um am Boden der Wanne ein vorgegebenes Standardvolumen (Q_{R}) zu erreichen.

3. Verfahren zur Optimierung des Arbeitszyklus eines Geschirrsspülers nach Anspruch 2, **dadurch gekennzeichnet, dass** der Schritt des differentiellen Messens mit Hilfe eines Druckreglers (10) durchgeführt wird, der eine manometrische Füllhöhe des Wassers misst.

4. Geschirrspüler (1) mit einer Wanne (3), die mit Flüssigkeit aus einem Wasseranschluss gefüllt wird, der ein Elektroventil sowie Mittel zum Schließen des Elektroventils aufweist, wenn die Wassermenge, die für den Betrieb des Waschzyklus (C₁) oder Spülzyklus (C_{R}) erforderlich ist, einer vorgegebenen Wassermenge gleich ist, und ein Programmsteuergerät für den Waschzyklus und den Spülzyklus aufweist, **dadurch gekennzeichnet, dass** er Mittel zum Messen der verbleibenden Wassermenge (Qᵢ) in der Wanne nach einem Entleerungsvorgang (V) am Ende des Waschzyklus (C₁) und Mittel zum Steuern des Programmsteuergeräts aufweist, so dass mindestens ein zusätzlicher Spülvorgang (Rᵢ₁, Rᵢ₂) innerhalb des Spülzyklus (C_{R}) programmiert wird, wenn die verbleibende Wassermenge (Qᵢ) einen Schwellenwert (Q_{S1}) überschreitet.

5. Geschirrspüler nach Anspruch 4, **dadurch gekennzeichnet, dass** die Mittel zum Schließen des Elektroventils einen Druckregler (10) aufweisen.

6. Geschirrspüler nach Anspruch 4 oder 5, **dadurch gekennzeichnet, dass** die Mittel zum Messen der verbleibenden Wassermenge (Qi) in der Wanne nach einem Entleerungsvorgang (V) am Ende des Waschzyklus Mittel vom Typ eines analogen Manometer aufweisen.

7. Geschirrspüler nach Anspruch 4 oder 5, **dadurch gekennzeichnet, dass** die Mittel zum Messen der verbleibenden Wassermenge (Qi) in der Wanne nach einem Entleerungsvorgang (V) am Ende des Waschzyklus Mittel zum Messen der Zeit zur Speisung der Wanne mit Wasser bei der ersten Füllung des Spülzyklus aufweisen.

8. Geschirrspüler nach Anspruch 4 oder 5, **dadurch gekennzeichnet, dass** die Mittel zum Messen der verbleibenden Wassermenge (Qi) in der Wanne nach einem Entleerungsvorgang (V) am Ende des Waschzyklus einen Durchflußsensor aufweisen, um das Wasservolumen (Q_{N}) zu messen, das zusätzlich zuzuleiten ist, um das Volumen am Boden der Wanne bis auf ein vorgegebenes Niveau (N_{R}) bei der ersten Füllung des Spülzyklus aufzufüllen.

## Claims

1. Method of optimising the operating cycle of a dishwasher comprising a compartment (3) filled with liquid from a water feed connection, comprising a wash cycle (C₁) followed by a rinse cycle (C_{R}), **characterised in that** it comprises the following steps:
- measuring the quantity of water (Qᵢ) remaining in the compartment after a drainage operation (V) at the end of the wash cycle (C₁); and
- programming at least one supplementary rinsing (Rᵢ₁, Rᵢ₂) in a rinse cycle (C_{R}) when the said remaining quantity of water (Qᵢ) is above a threshold value (Q_{S1}).

2. Method of optimising the operating cycle of a dishwasher according to Claim 1, **characterised in that** the step of measuring the remaining quantity of water (Qᵢ) is performed differentially by measuring the volume of water (Q_{N}) to be added at the start of the rinse cycle (C_{R}) in order to attain a standard predetermined volume (Q_{R}) in the bottom of the compartment.

3. Method of optimising the operating cycle of a dishwasher according to Claim 2, **characterised in that** the differential measurement step is performed in the presence of a pressure switch (10) which measures a manometric head of water.

4. Dishwasher (1) comprising a compartment (3) filled with liquid from a water feed connection comprising a solenoid valve and means for closing the solenoid valve when the quantity of water necessary for the functioning of the wash cycle (C₁) or of the rinse cycle (C_{R}) is equal to a predetermined quantity of water and a wash cycle and rinse cycle programmer, **characterised in that** it comprises means for measuring the quantity of water (Qᵢ) remaining in the compartment after a drainage operation (V) at the end of the wash cycle (C₁) and means for controlling the programmer so as to programme at least one supplementary rinsing (Rᵢ₁, Rᵢ₂) in the rinse cycle (C_{R}) when the said remaining quantity of water (Qᵢ) is above a threshold value (Q_{S1}).

5. Dishwasher according to Claim 4, **characterised in that** the means for closing the solenoid valve comprise a pressure switch (10).

6. Dishwasher according to one of Claims 4 or 5, **characterised in that** the means for measuring the quantity of water (Qᵢ) remaining in the compartment after a drainage operation (V) at the end of washing comprise means of the analogue pressure gauge type.

7. Dishwasher according to one of Claims 4 or 5, **characterised in that** the means for measuring the quantity of water (Qᵢ) remaining in the compartment after a drainage operation (V) at the end of washing comprise means for measuring the time taken for feeding water to the compartment during the first bath of the rinse cycle.

8. Dishwasher according to one of Claims 4 or 5, **characterised in that** the means for measuring the quantity of water (Qᵢ) remaining in the compartment after a drainage operation (V) at the end of washing comprise a flow sensor for measuring the additional volume of water (Qₙ) to be supplied in order to supplement the bottom-of-compartment volume to a predetermined level (N_{R}), during the first bath of the rinse cycle.
